# DEMANDE DE BREVET EUROPEEN

(11) **EP 0 429 373 A1**
(43) Date de publication de la demande: **29.05.1991**
(21) Numéro de dépôt: 90420478.1
(22) Date de dépôt: 06.11.1990
(51) Int. Cl.: A43B 5/04, A43B 23/02, A63C 11/00

(54) **Chaussure de ski en matière plastique**

(30) Priorité: 24.11.1989 FR 8915753
(71) Demandeur: SKIS ROSSIGNOL S.A., F-38509 Voiron Cédex (FR)
(72) Inventeur: Delery, Marc, F-01600 Trevoux (FR); Marmonier, Gilles, F-38960 Saint Etienne de Crossey (FR)
(74) Mandataire: Laurent, Michel

(57) **Abrégé**

Une chaussure de ski en matière plastique comprend
une coque (1) qui comporte une semelle (7) ;
une manchette arrière (3) articulée ;
un organe de tenue du pied dans la coque ;
un arceau rigide (20) articulé en forme de U, dont les deux branches (21,22) épousent l'arrière de la coque (1) et
un cavalier articulé (30).

L'arceau rigide (20) est articulé sur un axe (27) traversant la semelle (7) au voisinage du milieu de celle-ci au niveau de et sous la voute plantaire, et coopère avec des organes de serrage indépendants (50,60), qui sous l'effet du basculement de cet arceau (20) autour de son axe d'articulation (27) dans la semelle (7), sont destinés, dans un premier temps, à actionner les organes de tenue du pied dans la coque (1).

En position d'utilisation, le cavalier (30) et la manchette arrière (3) sont articulés par un axe (80) sur les branches (21,22) de l'arceau rigide (20), et coopérent avec un organe de serrage (70) du bas de la jambe, pour, dans un deuxième temps, assurer le serrage de ce bas de la jambe.

## Description

L'invention concerne une nouvelle chaussure de ski en matière plastique.

Comme on le sait, une chaussure de ski moderne en matière plastique comprend essentiellement :
- une coque destinée à recevoir le chausson dans lequel est introduit le pied ;
- un collier, formé en une ou deux parties, articulé sur la coque ;
- des moyens de fermeture du collier sur le bas de la jambe (boucles, crémaillères, crochets, etc..) ;
- éventuellement des moyens de serrage du pied dans la coque.

Depuis quelques années, les chaussures dites à "ouverture arrière" ont conquis une partie croissante du marché. Dans ces chaussures, la coque dite à volume constant est indéformable, notamment au niveau des orteils et du cou de pied. Ce type de chaussure présente l'avantage d'un chaussage facile et d'un bon confort ; en revanche, leur inconvénient réside essentiellement dans la difficulté de maintenir le pied et le talon dans la coque, et dans l'imprécision des appuis arrière. C'est ainsi que pour assurer la tenue du pied dans la coque, on a proposé des systèmes très variés faisant appel à des rabats, des sangles, des tuiles (voir par exemple FR-A-2 276 851 : correspondant américain 3 883 964 ; FR-A-2 344 439 : correspondant américain 4 205 467 pour le serrage du cou de pied ; voir aussi EP-A-0 158 574 du Demandeur : correspondant US-A-4 615 127 pour le serrage du talon).

Dans le document EP-A-0284 978, on a décrit une chaussure de ski dont la face arrière de la manchette arrière présente des dents qui interréagissent avec un arceau rigide, en forme de U, entourant l'arrière de la chaussure, articulé sur l'avant de la chaussure et dont les branches coopérent avec des câbles pour assurer simultanément le serrage du talon et du cou de pied, le serrage du bas de la jambe étant, quant à lui, assuré par l'arceau rigide. Cette solution ne permet pas d'assurer simultanément un serrage spécifique de l'avant-pied. Par ailleurs, le serrage du bas de jambe n'est guère satisfaisant, car la direction des forces de serrage n'est pas optimisée par rapport aux efforts de traction sur l'étrier. Enfin, lors des flexions en avant, on tend à dégager les dents de l'étrier, ce qui risque d'entraîner un desserrage intempestif de la chaussure.

Dans le document EP-A-0286 586, on a décrit une chaussure de ski du type à entrée mixte (mid-entry) qui est un compromis entre les chaussures à entrée traditionnelle et celles à entrée arrière. Cette chaussure comprend essentiellement une coque rigide, un collier unique articulé sur la coque, un étrier rigide en forme de U et épousant l'arrière du talon, également articulé sur la coque et un organe de serrage de l'avant-pied. Sur cet étrier, sont accrochés des câbles de serrage du pied. Cette solution favorable pour le serrage du pied, ne permet pas d'assurer en même temps le serrage séquentiel du cou de pied, du talon et du bas de la jambe.

L'invention pallie ces inconvénients. Elle vise une chaussure de ski dans laquelle, au moyen d'un organe de serrage unique, on peut obtenir une bonne tenue du pied dans toutes ses parties, à savoir le bas de la jambe, le talon, le cou de pied et l'avant-pied, pour assurer une conduite précise du ski, tout en permettant une entrée facile du pied dans la coque. Elle vise également une chaussure du type en question dans laquelle par un organe de serrage unique, on assure de manière séquentielle, un serrage de ces différentes parties du pied dans la coque. Cet organe de serrage permet, grâce à des positions intermédiaires, une marche plus facile avec ces chaussures, qui restent néanmoins tenues sur certaines parties du pied. Elle vise enfin des chaussures de ski à entrée arrière ou mixte, présentant un appui arrière efficace, analogue à celui obtenu avec les chaussures à entrée traditionnelle.

L'invention vise une chaussure de ski en matière plastique qui permette, par action sur un organe unique, d'obtenir un serrage modulable et indépendant, dans un premier temps du cou-de-pied et de l'avant-pied, voire du talon, tout en assurant un pré-serrage du bas de la jambe, puis dans un deuxième temps du bas de la jambe.

Cette chaussure de ski en matière plastique conforme à l'invention, qui comprend :
. une coque destinée à recevoir le pied du skieur et qui comprend une semelle et une face arrière, et présente un plan longitudinal médian ;
. un collier articulé, destiné à enserrer le bas de la jambe ;
. des organes de tenue du pied dans la coque ;
. des organes de serrage du collier sur le bas de la jambe ;
. des câbles pour actionner les organes de tenue du pied et de serrage du collier ;
. un arceau rigide en forme de U, dont les deux branches épousent l'arrière de la coque, coopère avec les organes de tenue du pied et éventuellement de serrage du bas de la jambe, et dont les extrémités sont articulées sur la coque dans le plan longitudinal médian de celle-ci ;
. un cavalier en forme de U et de gouttière, dont l'axe longitudinal est, en position d'utilisation de la chaussure, disposé dans une direction sensiblement parallèle à celle du tibia de la jambe en place dans la coque, et dont la portion de raccordement en forme de gouttière entoure l'arrière du collier et du bas de la jambe, ledit cavalier étant également articulé dans le plan longitudinal médian de la coque, et coopérant avec les organes de serrage du bas de la jambe,
se caractérise en ce que, sous l'effet de basculement du cavalier dans le plan longitudinal médian de la coque et vers le haut :
- dans un premier temps, l'arceau rigide est également entraîné vers le haut, jusqu'à venir se verrouiller en position haute sur la face arrière de la coque, pour coopérer avec les câbles qui actionnent progressivement les organes de tenue du pied dans la coque, tandis que le cavalier coopère avec le câble qui actionne l'organe de serrage du collier pour assurer un pré-serrage du bas de la jambe ;
- puis, dans un deuxième temps, ce cavalier coopère avec le câble qui actionne l'organe de serrage du collier sur le bas de la jambe, pour terminer le serrage du collier sur le bas de jambe,
de sorte qu'on assure ainsi dans un premier temps la tenue du pied dans la coque et un pré-serrage du bas de la jambe, puis dans un deuxième temps le serrage définitif du bas de la jambe.

Avantageusement, en pratique :
- l'arceau rigide est articulé sur un axe traversant la semelle au voisinage du milieu de celle-ci, et le collier est articulé sur les branches de l'arceau ;
- le collier est, de manière connue, réalisé en deux parties, respectivement une manchette avant et une manchette arrière, et la manchette avant est articulée sur les branches de l'arceau rigide autour d'un axe disposé en avant de l'aplomb passant par l'axe d'articulation de l'arceau rigide dans la semelle ;
les organes de serrage sont constitués par des câbles réglables en tension, notamment par des vis micrométriques ;
- deux câbles actionnant l'organe de tenue du pied et un troisième câble l'organe de serrage du collier, passe sur des rampes venues de moulage, servant de renvoi d'angle, disposées sur l'arceau rigide, puis sur des poulies montées libres dans la semelle, respectivement de part et d'autre du plan longitudinal médian de la coque, et ensuite au-dessus de l'organe de tenue de pied, dans un logement prévu à cet effet, respectivement pour le premier câble au niveau de l'avant-pied, et pouir le deu xième câble au niveau du cou de pied, puis redescendent chacun du côté opposé de la coque pour faire venir se fixer dans la semelle, sur la face opposée à celle comportant la poulie concernée ;
- le haut de la coque est déformable au niveau de l'avant-pied et au niveau du cou-de-pied, de sorte qu'en agissant à ce niveau, le premier et le deuxième câbles assurent des serrages progressifs, répartis et distincts; dans cette forme de réalisation, le haut de la coque est recouvert d'une autre coque d'étanchéité ;
- l'extrémité du câble actionnant l'organe de serrage du collier est fixée, en position d'utilisation, au niveau du calcanéum, de préférence dans l'arceau rigide, voire sur le cavalier ; il passe ensuite autour d'une poulie, également située dans la semelle, au voisinage, mais en arrière des poulies précédentes dans la direction du talon, remonte ensuite jusqu'à un ergot de renvoi porté par le bas d'une des branches verticales du cavalier rigide, suit une rampe venue de moulage prévue à cet effet sur la même branche du cavalier, contourne le haut et l'avant de la manchette avant, pour redescendre par un chemin symétrique de l'autre côté du collier et du cavalier, jusqu'à son deuxième point d'attache au niveau du calcanéum ; un dispositif (vis micrométrique) de réglage de la longueur du câble est prévu, par exemple sur la manchette avant ou à la base de l'arceau ou du cavalier ;
- la portion de raccordement située à l'extrémité supérieure des branches du cavalier en forme de U et de gouttière est immobilisée sur le haut de la face arrière de la manchette arrière par encliquetage ou analogue ;
- la portion de raccordement des deux branches de l'arceau rigide présente un dispositif articulé à bascule apte à s'encliqueter sur le cavalier lors du basculement de l'arceau vers le haut, et à se dégager en fin de course pour libérer alors ce cavalier ;
- le dispositif articulé à bascule est en forme d'équerre, monté pivotante dans une fenêtre prévue à cet effet dans l'arceau, notamment dans la portion de raccordement, les deux branches de cette équerre prenant appui en permanence, respectivement la première sur l'arrière de la coque, et la seconde sur la face interne du cavalier, ces deux branches orthogonales constituant respectivement :
. pour la coque, la butée d'appui arrière de l'arceau sur la coque, marquant la fin du premier temps (première séquence de serrage de tenue de pied),
. pour le cavalier, la butée d'entraînement du cavalier vers le haut qui, après basculement de cette équerre, autorise la seconde séquence de serrage définitif du bas de la jambe ;
- une came fixe est ménagée de chaque côté au niveau de l'axe d'articulation du cavalier, pour démultiplier les efforts de serrage, lors de l'actionnement de l'ensemble ;
- dans une variante, l'arceau rigide et le collier forment une seule et même pièce.

La manière dont l'invention peut être réalisée et les avantages qui en découlent ressortiront mieux des exemples de réalisation qui suivent à l'appui des figures annexées.
La figure 1 est une vue de côté d'une chaussure conforme à l'invention.
La figure 2 montre en perspective sommaire une coque et un arceau rigide conformes à l'invention.
La figure 3 montre en détail une coque comportant le premier et le deuxième organes de serrage.
La figure 4 est une représentation perspective sommaire d'un cavalier rigide conforme à l'invention et la figure 5 détaille le sytème de verrouillage du haut de ce cavalier sur le haut de l'arrière de la manchette arriére.
La figure 6 montre en perspective sommaire le système de solidarisation et de verrouillage du cavalier sur l'arceau rigide.
La figure 7 est une vue en coupe de ce système de verrouillage montré en détail à la figure 8.
Les figures 8 à 10 illustrent le fonctionnement de ce système de verrouillage.
Les figures 11 à 13 montrent la chaussure de ski conforme à l'invention, respectivement en position totalement ouverte (fig.11), en position intermédiaire fin de la première séquence et passage à la deuxième séquence (fig.12), et enfin en position active du ski (fig.13) fin de la deuxième séquence.
Les figures 14 à 16 simplifiées pour en faciliter la compréhension, montrent en détail le parcours de chacun des trois câbles de serrage, respectivement de l'avant-pied (figure 14), du cou de pied (figure 15) et du bas de jambe (figure 16).
Les figures 17 et 18 montrent une autre forme d'exécution du système de verrouillage à bascule du cavalier sur l'arceau.

Cette chaussure de ski comprend essentiellement une coque désignée par la référence générale (1), une manchette avant (2) et une manchette arrière (3).

La coque (1) présente une pointe (4), deux flancs (5) latéraux, un arrière (6) avec la talonnière et une semelle (7). De manière connue, cette coque présente un plan longitudinal médian non figuré, et fréquemment coïncide avec le plan de joint de moulage. Cette coque (1) comporte sur le dessus, venues de moulage (voir figures 2 et 3) une fente axiale longitudinale (10), des fentes longitudinales symétriques (8) disposées sur chaque flanc (5) qui, d'une part, remontent sur le bas de la jambe (9) et d'autre part, vers la pointe (4) ménagent deux fentes transversales (11,12) disposées à hauteur des orteils. Les deux fentes longitudinales symétriques (8) sont reliées par une fente transversale (13) disposée au niveau du cunéiforme. Ces différentes fentes (8-13) forment ainsi deux zones de tenue du pied, respectivement (14) pour la tenue de l'avant-pied et (15) pour la tenue du cou de pied. Cette coque (1) est destinée à recevoir un chausson classique dans lequel est inséré le pied du skieur qui pénètre dans l'ouverture (16) ainsi ménagée (voir figures 2 et 11). Dans une forme de réalisation montrée à la figure 2, la portion arrière (6) de la coque disposée au-dessus du talon comporte une languette rigide (17) susceptible d'être poussée vers la pointe (4) pour assurer par action sur le talon le plaquage du pied contre la semelle interne de la coque (1).

La chaussure comprend également un arceau rigide désigné par la référence générale (20) constitué de deux branches, respectivement (21) et (22), raccordées entre elles par une portion de raccordement (23) disposée derrière le haut du talon (6). Les extrémités des deux branches libres (21,22) comportent des ouvertures circulaires, respectivement (24) et (25) destinées à venir s'enclipser sur des têtons (26) cylindriques complémentaires de (24,25), venus de moulage et prévus à cet effet dans la semelle (7), pour former axe d'articulation, désigné par la référence générale (27), de cet arceau rigide (20) dans la semelle (7). L'axe fictif (27) traverse la semelle (7) au niveau et sous la voûte plantaire. Ainsi, l'arceau rigide (20) en forme de U épouse l'arrière (6) de la coque et est articulé en (26) autour de l'axe (27) dans le plan longitudinal médian de la coque.

Des butées (48,49) venues de moulage disposées sur la coque, limitent le débattement vers le haut de l'étrier rigide (20).

La chaussure comprend également un cavalier rigide articulé également dans le plan longitudinal médian de la coque (voir figures 4 et 5). Ce cavalier rigide (30), qui fait office d'organe de manoeuvre, vu de côté, en forme de Z comprend essentiellement deux branches respectivement (31) et (32) dont la direction générale, en position d'utilisation, est sensiblement parallèle à celle du tibia, et qui sont raccordées sur le haut par une portion de raccordement (33) en forme de U et de gouttière, pour épouser le bas du mollet. Pratiquement à mi-hauteur, ces deux branches rigides (31,32) sont reliées par une seconde portion de raccordement (34) disposée, en position d'utilisation, juste en dessus du calcanéum. Ce cavalier rigide (30) en forme de Z comporte enfin deux branches inclinées (35) et (36), dont les extrémités libres inférieures présentent des orifices circulaires (37,38) destinées à venir s'engager sur des ergots prévus à cet effet sur des oreilles (28,29) venues de moulage, disposées sur les branches (21,22) de l'arceau rigide (20) pour former ainsi un axe d'articulation (80). La manchette arrière (3) est également articulée sur cet arceau rigide (20) sur ce même axe (80). En d'autres termes, dans cet exemple de réalisation, l'axe d'articulation du cavalier (30) et de la manchette arrière (3) sur l'arceau rigide (20) sont confondus (80).

La manchette avant (2) est articulée sur ce même arceau rigide (20) en un axe (39), également disposé sur des oreilles venues de moulage, mais réprésentées à la figure 2 pour ne pas surcharger inutilement celle-ci. Cet axe (39) est disposé en dessus et en avant de l'aplomb passant par l'axe d'articulation (27) de l'étrier rigide (20) dans la semelle (7) dans la direction de la pointe (4).

Le verrouillage de l'étrier sur le haut de l'arrière de la manchette arrière (3) est effectué par tout moyen connu. On utilise avantageusement la disposition montrée à la figure 5. Le haut de la face externe (41) de la manchette arrière (3) présente un ergot (42) qui coopère avec une targette (43) coopérant à son tour avec un ressort (44), de sorte que la pointe (45) de cette targette (43) emprisonne ou libère selon le cas le haut de la portion de raccordement (33).

De manière connue, toutes ces pièces : coque (1), manchette avant (2), manchette arrière (3), arceau rigide (20), cavalier (30), sont réalisées en matière plastique d'usage courant pour cette application avec toutefois des rigidités différentes. L'arceau (20) et le cavalier (30) doivent être réalisés en une matière plus rigide que la coque (1). Pour des raisons évidentes d'étanchéité, la coque (1) est recouverte d'un capot (19) de forme appropriée montré en pointillés à la figure 3.

Selon une autre caractéristique de l'invention, l'arceau rigide (20) coopère avec trois câbles de serrage (50, 60, 70) qui, sous l'effet de son basculement vers le haut, c'est-à-dire dans la direction du mollet, vont assurer le serrage respectivement de l'avant-pied, du cou de pied et du bas de la jambe et ce, de façon séquentielle et indépendante.

Le premier câble (50) est fixé à sa première extrémité (51) dans la branche (21) de l'arceau rigide (20) au voisinage de la portion de raccordement (23). Il passe tout d'abord sur une première rampe (52), venue de moulage, également ménagée sur cette branche (21), puis sur une poulie de renvoi (53) montée folle dans la semelle (7), par exemple côté intérieur (d'où les pointillés) de la chaussure. Ce câble (50) passe ensuite sur une autre rampe (54), venue de moulage, ménagée sur le bas du flanc (5) de la coque (1) en avant de l'axe (27), puis remonte en biais sur ce flanc (5), passe par dessus la tuile (14) où il est maintenu par un guide (17) prévu à cet effet, puis redescend le long du flanc opposé pour venir se fixer en (55) dans la semelle (7) du côté opposé de (51), c'est-à-dire côté extérieur de la chaussure. Une vis micrométrique (56) ménagée à l'extrémité (51) permet de régler la tension de ce câble (50) qui assure donc bien ainsi le maintien et le serrage de l'avant-pied.

Le bras opposé (22) de l,étrier (20) reçoit l'extrémité (51,) d'un second câble (60) qui passe également sur une rampe analogue (52′) symétrique de (52), puis sur une poulie (53,) symétrique de (53) disposée sur l'extérieur de la chaussure et de là, passe en biais sur le flanc (5), puis sur la tuile de serrage (15) du cou de pied dans un guide (18) prévu à cet effet, et redescend sur l'autre flanc pour venir se fixer en (61) dans la semelle (7) du côté opposé de (55), c'est-à-dire côté intérieur de la chaussure. Une vis micrométrique analogue à (56) permet d'assurer le réglage de la tension de ce câble (60).

On comprend que l'action de basculement de l,étrier (20) vers le haut provoque la tension des câbles (50) et (60) et assure par là action d'abaissement des tuiles de serrage de l'avant pied (14) et du cou de pied (15), donc une action de serrage et une tenue du pied dans la coque.

Le troisième organe de serrage est constitué par deux câbles symétriques (70), dont on en a représenté sur les figures 1 et 16 qu'un seul pour en faciliter la compréhension. Ce troisième câble (70) est fixé en (76) sur l'arrière et sur le bas de la branche (22). Ce câble (70) passe ensuite autour d'une poulie (71), également montée folle dans la semelle (7), mais disposée en arrière de la première poulie (53). Ce câble (70) remonte vers le haut pour venir prendre appui sur un ergot de renvoi (72) fixé sur le bas de la branche (35) du cavalier rigide (30) en-dessus de l'axe d'articulation commun (80). Il contourne ensuite une rampe (73) venue de moulage, prévue à cet effet sur la branche (32) du cavalier (30), pour être fixée en (74) sur un des côtés de la manchette avant (2). Une vis micrométrique (75) permet d'assurer le réglage de la tension de ce câble (70).

Dans une version avantageuse, ces deux câbles sont confondus en un seul (70) qui part de (76), passe autour de la poulie (71), remonte en (72) et (73), contourne le haut et l'avant de la manchette avant pour redescendre par un chemin symétrique de l'autre côté de la chaussure, jusqu'à son point d'attache fixe ; une vis micrométrique, analogue à (75) permet de régler la longueur des deux branches de ce câble (70) et par là, la tension sur le bas de la jambe.

Lors du basculement de l'arceau (20) vers le haut, on assure tout d'abord une pré-tension du câble (70), puis ce câble (70) est poussé vers l'avant par l'ergot (72) et en coopérant avec la rampe (73) assure une action de serrage du haut de la manchette avant (2) sur la manchette arrière (3). On obtient ainsi un serrage progressif et confortable du bas de la jambe sans influencer le serrage du pied. Si on le désire, cette action de serrage du bas de la jambe peut être complétée par les dispositifs connus : boucles, crochets, etc. . Enfin, dans une variante, la face interne de la portion de raccordement (23) de l'arceau rigide (20) comporte un moyen réglable, tel que par exemple un bossage progressif, prenant appui, en position haute, sur la languette (17) de l'arrière de la coque (1) (voir figure 2), pour pousser cette languette vers l'avant et le bas, et ainsi par là assurer le maintien du talon dans la coque.

La solidarisation et la désolidarisation de l'arceau rigide (20) et du cavalier (30), et plus précisément des portions de raccordement (23,34), est assurée par un dispositif articulé à bascule illustré aux figures 6 à 10. l'arrière (6) de la coque (1) coopère avec le basculeur en forme de L désigné par la référence générale (100) qui prend appui sur une rampe (101) prévue à cet effet sur l'arrière (6) de la coque (1). Ce basculeur (100) est fixé par un axe (105) dans un dégagement (102) prévu à cet effet dans la portion de raccordement (23) de l'arceau rigide (20) et traverse une fenêtre complémentaire (110) disposée à son tour et en regard sur la portion de raccordement inférieure (34) du cavalier rigide (30). Le basculeur (100) en forme de L comporte deux branches orthogonales respectivement (103) et (104), articulées autour de l'axe (105) parallèle au plan de la base de la semelle (7). La rampe caractéristique (101), disposée à l'arrière (6) de la coque (1) juste en dessus du talon le long du plan médian, se termine sur le haut par un décrochement intérieur (106).

Lors de la fermeture de la chaussure (figure 9), on lève le cavalier (30) vers le haut, dans le sens indiqué par la flèche F1, ce cavalier (30) faisant ainsi office d'organe de manoeuvre. l'extrémité inférieure (111) de la fenêtre (110) prend alors appui sur l'extrémité de la branche (104) du basculeur (100), alors que l'autre branche (103) est en appui sur la rampe (101). En remontant le cavalier (30), respectivement (34), on entraîne alors l'arceau rigide (20), respectivement (23), vers le haut, par glissement de la branche (103) sur la rampe (101).

Lorsque la branche (103) arrive au niveau de l'extrémité (112) de la rampe (101) (voir figure 10), le basculeur (100) est libéré et pivote de 90° d'angle dans le décrochement intérieur (106). Cela a pour effet de libérer le cavalier (34) qui continue sa course dans le sens indiqué par la flèche F1, jusqu'à sa position de verrouillage (40) sur le haut de l'arrière de la manchette arrière (3).

En position d'utilisation, la partie basse (39) du cavalier, plus précisément de la portion de raccordement (34), est toujours au contact de la branche (104) du basculeur (100), de manière à bien maintenir ce basculeur (100) dans cette position de verrouillage.

Lorsque le skieur désire déchausser (voir figure 8), il dégage la targette (40), donc la portion de raccordement supérieure (33) du cavalier, puis fait basculer celui-ci vers l'arrière autour de l'axe (80) en le faisant descendre simultanément dans la direction indiquée par la flèche F2. La lumière de la fenêtre (110) vient alors se mettre en regard du dégagement (102). A ce moment, le basculeur (100) peut à nouveau pivoter de 90°, libérant l'arceau rigide (20) vers le bas. On entraîne alors l'ensemble : cavalier (34) + arceau (23) vers le bas, la branche (103) coulissant alors vers le bas sur la rampe (101).

On peut positionner ce dispositif de verrouillage-déverrouillage à basculeur (100) soit à l'arrière dans la portion de raccordement (23) comme montré à la figure 6, soit sur le ou les côtés de l'arrière de la coque et dans les branches (21,22) de l'arceau rigide (20) (un ou deux basculeurs).

La mise en place du pied s'effectue de la manière suivante.

La figure 11 montre la chaussure totalement ouverte. Le skieur met un pied dans un chausson lui-même introduit dans l'ouverture (16). En soulevant la portion (33) du cavalier (30) qui forme poignée, le skieur rabat la manchette arrière (3) vers la manchette avant (2), en entraînant ainsi l'arceau (20) vers le haut (F1), jusqu,à ce que l'arceau rigide s'arrête sur la butée (48) marquant la fin de la première séquence. Le basculeur (100) agit de la manière détaillée ci-dessus et montrée aux figures 9 et 10. Dans cette position, l'arceau est bloqué vers l'avant et vers l'arrière par le basculeur. Pendant ce basculement vers le haut, on a assuré le serrage des câbles (50) et (60), respectivement sur l'avant-pied et sur le cou de pied, ainsi qu'une pré-tension du câble (70), donc un pré-serrage du bas de la jambe (position intermédiaire montrée à la figure 12).

Pour terminer ce serrage complémentaire, le skieur applique ensuite la portion de raccordement (33) contre la face arrière de la chaussure de la manchette arrière (3) jusqu'à venir s'encliqueter (33) dans la targette (40). On termine ainsi le serrage du bas de jambe (figure 13) sans que cette action ait une influence sur le serrage du pied. La chaussure est prête à l'emploi pour le ski.

En position de marche, il suffit de dégager (33) de la targette (40), puis de reculer le cavalier (30) dans une position intermédiaire précise, permettant ainsi de desserrer la jambe, tout en conservant un serrage du pied.

Une autre position intermédiaire permet, en désolidarisant l'arceau (20) du cavalier (30), de serrer légèrement le bas de la jambe, tout en desserrant le pied, tout en conservant le cavalier (30) dans sa position verrouillée (40).

On assure donc bien, de manière séquentielle et indépendante, un serrage des différentes parties du pied dans la coque, à savoir l'avant-pied, le cou de pied dans un premier temps et le bas de jambe, voire le talon (par 17) dans un deuxième temps. Ce serrage est modulable et indépendant, puisque, dans un premier temps, on assure le serrage du cou de pied et de l'avant pied avec un préserrage du bas de jambe, puis, dans un second temps, un serrage complémentaire du bas de jambe.

Ces fonctions de serrage, desserrage localisées et séquentielles qui n'interfèrent pas l'une sur l'autre, présentent de nombreux avantages, en particulier le fait que par action sur un seul levier, on ferme la totalité de la chaussure, mais sans cumuler les efforts correspondant à la fermeture de chaque élément.

Dans une variante d'exécution préférée, montrée aux figures 17 et 18, le basculeur caractéristique (200) est réalisé comme suit. Ce basculeur (200) est logé dans une fenêtre (210) ménagée à cet effet dans l'arceau (23) et est articulé sur un axe transversal (201) disposé à l'arrière (23) de l'arceau. La face interne (202) du cavalier (30) présente, venue de moulage, une barrette transversale (203), destinée à coopérer avec l'extrémité (204) du basculeur (200). Ainsi, en remontant le cavalier (30) dans la direction indiquée par la flèche (F1), la face supérieure (205) de la barrette vient alors s'appuyer sur la face inférieure (206) du basculeur (200). Pendant tout ce mouvement, la face interne (207) du basculeur glisse le long de l'arrière (101) de la coque, ménagé a cet endroit sous forme de rampe.

Lorsque le basculeur (200) (voir figure 18) arrive au décrochement intérieur (106), sa face interne (207) n'étant plus maintenue par le contact de la rampe, pivote de 90° autour de l'axe (201) pour prendre appui sur ce décrochement (106). A ce moment, la barrette (203) continue légèrement sa course en maintenant l'appui sur la face inférieure (206) du basculeur. Dans cette position extrême, l'extrémité (208) de la barrette verrouille le mouvement du basculeur. De la sorte, l'arceau (23) est bien maintenu en position fixe, ce qui autorise, pour le skieur, un appui arrière rigide.

## Revendications

1/ Chaussure de ski en matière plastique, comprenant :
. une coque (1) destinée à recevoir le pied du skieur et qui comprend une semelle (7) et une face arrière (6), et présente un plan longitudinal médian ;
. un collier (3) articulé dans le plan longitudinal médian, destiné à enserrer le bas de la jambe ;
. des organes de tenue du pied dans la coque ;
. des organes de serrage du collier sur le bas de la jambe ;
. des câbles pour actionner ces organes de tenue du pied dans la coque et de serrage du collier ;
. un arceau rigide (20) en forme de U, dont les deux branches (21,22) épousent l'arrière (6) de la coque (1), coopérent avec les organes de tenue du pied (50,60) et éventuellement de serrage (70) du bas de la jambe, et dont les extrémités (26) sont articulées sur la coque (1) dans le plan longitudinal médian de celle-ci ;
. un cavalier (30), en forme de U et de gouttière, dont l'axe longitudinal est, en position d'utilisation de la chaussure, disposé dans une direction sensiblement parallèle à celle du tibia de la jambe en place dans la coque (1), et dont la portion de raccordement arrière (33) en forme de gouttière entoure l'arrière du collier (3) et du bas de la jambe, ledit cavalier (30) étant également articulé dans le plan longitudinal médian de la coque (1), et coopérant avec les organes de serrage du bas de la jambe,
caractérisé en ce que, sous l'effet de basculement vers le haut du cavalier (30) :
- dans un premier temps, l'arceau rigide (20) est également entraîné vers le haut, jusqu'à ce qu'il vienne se verrouiller en position haute sur la face arrière (6) de la coque (1), pour coopérer avec les câbles (50,60) qui actionnent progressivement les organes de tenue du pied dans la coque, tandis que le cavalier (30) coopère avec le câble (70) de serrage du collier (3) pour assurer un pré-serrage du bas de la jambe ;
- puis, dans un deuxième temps, ce cavalier (30) coopère avec le câble (70) qui actionne l'organe de serrage du collier (3) sur le bas de la jambe, pour assurer le serrage définitif de ce bas de jambe,
de sorte qu'on assure ainsi dans le premier temps, la tenue du pied dans la coque et un pré-serrage du bas de la jambe, puis, dans un deuxième temps, le serrage définitif du bas de la jambe.

2/ Chaussure de ski selon la revendication 1, dans laquelle le collier articulé est réalisé en deux parties, respectivement une manchette avant (2) et une manchette arrière (3), caractérisée en ce que la manchette avant (2) est articulée sur les branches (21,22) de l'arceau rigide (20) autour d'un axe (39) disposé en avant de l'aplomb passant par l'axe d articulation (27) de l'arceau rigide (20) dans la semelle (7) et en ce que la manchette arrière (3) est articulée sur les branches (21,22) de l'arceau rigide (20) autour du même axe (28,29,80) que le cavalier (30).

3/ Chaussure de ski selon la revendication 1, caractérisée en ce que les organes de serrage (50,60,70) sont constitués par des câbles réglables en tension, par des vis micrométriques (56,75).

4/ Chaussure de ski selon la revendication 1, caractérisée en ce que le premier (50) et le deuxième (60) organe de serrage passent sur des rampes (52,54), venues de moulage et disposées sur l'arceau rigide (20) (ou sur la coque (1)), puis sur des poulies montées libres (53), respectivement de part et d'autre du plan longitudinal de la chaussure, et ensuite au-dessus de l'organe de tenue du pied (14,15) dans des logements (17,18) prévus à cet effet, respectivement pour le premier câble (50) au niveau de l'avant-pied (14), et pour le deuxième câble (60) au niveau du cou de pied (15), puis redescendent chacun d'un côté opposé de la coque (1) pour venir se fixer (55,61) dans la semelle (7) sur la face opposée à celle comportant la poulie concernée (53,53′).

5/ Chaussure de ski selon la revendication 4, caractérisée en ce que le dessus de la coque sur laquelle passent le premier (50) et le second (60) câbles est déformable, respectivement au niveau de l'avant-pied (14) et au niveau du cou de pied (15), de manière à assurer, dans le premier temps, un serrage réparti du pied dans la coque (1).

6/ Chaussure de ski selon l'une des revendications 1 à 5, caractérisée en ce que l'extrémité (76) du troisième câble (70) est fixée, en position d'utilisation, dans l'arceau rigide (20) au niveau du calcanéum, passe ensuite autour d'une poulie (71) également située dans la semelle (7) au voisinage de la première poulie (53) mais dans la direction du talon (6), remonte jusqu'à un ergot de renvoi (72) porté par le bas d'une des deux branches (35) du cavalier rigide (30), contourne une rampe (73) venue de moulage prévue à cet effet sur la branche (32) du cavalier (30), pour se terminer par un dispositif de réglage de la tension (75) fixé sur le côté de la manchette avant (2), de manière à assurer séquentiellement et dans un deuxième temps, le serrage du collier (2,3) sur le bas de la jambe.

7/ Chaussure de ski selon l'une des revendications 1 à 6, caractérisée en ce que l'arceau rigide (20) et le collier (3) forment une seule et même pièce.

8/ Chaussure de ski selon l'une des revendications 1 à 7, caractérisée en ce que la portion de raccordement (23) des deux branches de l'arceau rigide (20), présente un dispositif articulé à bascule (100,200), apte à s,encliqueter sur le cavalier (30) lors du basculement de l'arceau (20) vers le haut, et à se dégager en fin de course pour libérer alors ce cavalier (30).

9/ Chaussure de ski selon la revendication 8, caractérisée en ce que ce dispositif articulé à bascule (100,200) est en forme d'équerre (100,200), montée pivotante (105,201) dans une fenêtre (102,210) prévue à cet effet dans la portion de raccordement (23) de l'arceau (20), les deux branches (103,104 206,207) de cette équerre prenant appui en permanence respectivement, la première (103,207) sur l'arrière (101) de la coque (1), et la seconde (104,206) sur la face interne (202) du cavalier (30), mais sur deux faces orthogonales opposées constituant respectivement :
- pour la coque (1), la butée d'appui arrière de l'arceau (20) sur la coque (1) marquant la fin du premier temps ;
- pour le cavalier (30), la butée (203) d'entraînement du cavalier (30) vers le haut qui, après basculement de cette équerre (200), autorise le second temps du serrage définitif du bas de la jambe.
